# EUROPÄISCHE PATENTSCHRIFT

(11) **EP 1 441 883 B1**
(45) Veröffentlichungstag und Bekanntmachung des Hinweises auf die Patenterteilung: **11.05.2005**
(21) Anmeldenummer: 02802284.6
(22) Anmeldetag: 10.09.2002
(51) Int. Cl.: B26D 7/27

(54) **VORRICHTUNG ZUM AUFSCHNEIDEN VON LEBENSMITTELPRODUKTEN**
DEVICE FOR CUTTING FOOD PRODUCTS
DISPOSITIF POUR DECOUPER DES PRODUITS ALIMENTAIRES

(30) Priorität: 31.10.2001 DE 10153755
(43) Veröffentlichungstag der Anmeldung: 04.08.2004
(73) Patentinhaber: Weber Maschinenbau GmbH & Co. KG, 35236 Breidenbach (DE)
(72) Erfinder: WEBER, Günther, 17094 Zachow (DE)
(74) Vertreter: Manitz, Finsterwald & Partner GbR
(86) Internationale Anmeldenummer: PCT/EP2002/010151
(87) Internationale Veröffentlichungsnummer: WO 2003/037578

(56) Entgegenhaltungen:
- DE-A- 3 239 178
- DE-A- 4 402 923
- US-A- 5 138 823

## Beschreibung

Die Erfindung betrifft eine Vorrichtung zum Aufschneiden von Lebensmittelprodukten wie Wurst, Schinken, Käse und dergleichen, mit einer Einrichtung zur Zuführung der aufzuschneidenden Produkte zu einer durch ein umlaufendes Schneidmesser und eine mit diesem zusammenwirkende, am Ende der Produktzuführbahn vorgesehene Schneidkante bestimmten Schneidebene sowie einem Transportsystem für eine Papierbahn, die von einer Vorratsrolle abgezogen, der Schneidebene zugeführt und in vorgebbarer Abhängigkeit von der Schnittfolge derart vorgeschoben wird, dass das Schneidmesser beim Abschneiden einer Produktscheibe auch einen Abschnitt von der Papierbahn abtrennen kann, der als Zwischenlage zusammen mit der abgeschnittenen Scheibe auf eine Sammelfläche für die aufgeschnittenen Produkte fällt.

Eine derartige Vorrichtung ist aus der EP 0 251 337 B1 bekannt. Mittels dieser bekannten Vorrichtung ist es möglich, zwischen nacheinander aufgeschnittenen Scheiben während des Schneidevorgangs Trennblätter einzubringen. Der Nachteil dieser bekannten Vorrichtung besteht vor allem darin, dass zur einwandfreien Durchführung der Papierschneidevorgänge ein sehr scharfes Messer erforderlich ist und die notwendige Messerschärfe jeweils nur über eine relativ beschränkte Betriebsdauer aufrechterhalten werden kann. Die Messerstandzeit wird demgemäß entsprechend verringert, das heißt die Zahl der erforderlichen Messerwechsel bzw. Nachschärfvorgänge nimmt im Vergleich zu einer Schneidvorrichtung deutlich zu, bei der ohne Papierzwischenlagen gearbeitet wird.

Die Folge davon ist, dass die Gesamtleistung der betreffenden Vorrichtung bzw. des betreffenden Slicers störend beeinträchtigt wird.

Aufgabe der Erfindung ist es, die vorstehend erläuterten Nachteile zu beseitigen und demgemäß die Messerstandzeit trotz des erforderlichen Schneidens der Papierbahn wesentlich zu erhöhen.

Gelöst wird diese Aufgabe ausgehend von der eingangs angegebenen Vorrichtung durch die kennzeichnenden Merkmale des Patentanspruchs 1.

Durch die Erfindung wird es möglich, die tatsächlich zu schneidende Papierlänge deutlich zu verringern, weil nur noch die zwischen den Durchbrechungen der Perforierung vorhandenen Stege durchschnitten werden müssen. Dies hat eine entsprechende Verlängerung der Messerstandzeit zur Folge.

Die Quer-Perforierung kann so ausgestaltet werden, dass die tatsächliche Papierschneidlänge nur noch 30 bis 40 % der Gesamtbreite der Papierbahn beträgt und dabei trotzdem die Gesamtstabilität der Papierbahn so hoch ist, dass der erforderliche Vorschub problemfrei erfolgen kann.

Gemäß Ausführungsvarianten der Erfindung kann eine bereits vorperforierte Papierbahn mit entsprechenden Querperforierungen in definierten Abständen verwendet werden, oder es kann das Transportsystem für die noch nicht perforierte Papierbahn eine Station zur Quer-Perforierung der Papierbahn umfassen. In jedem Fall ist dann der Papiervorschub unter Verwendung entsprechender Sensoren so zu steuern bzw. zu regeln, dass wiederum bei jedem Papier-Abtrennvorgang die Quer-Perforierung exakt in der Schneidebene liegt und damit vom Messer nur die Stege zwischen den Perforationsdurchbrechungen geschnitten werden müssen.

Weitere vorteilhafte Merkmale der Erfindung sind in den Unteransprüchen angegeben.

Ein Ausführungsbeispiel der Erfindung wird unter Bezugnahme auf die Zeichnung beschrieben, die in stark schematisierter Form einen Slicer mit einer Papierbahnzuführung zeigt.

Die Zeichnung zeigt eine Produktzuführbahn 1 über die das jeweils aufzuschneidende Produkt 8 mittels für sich bekannter Einrichtungen der Schneidebene 2 des Slicers zugeführt wird. In der Schneidebene 2 läuft ein als Sichelmesser oder planetarisch umlaufendes Kreismesser ausgebildetes Schneidmesser 3 reihum und wirkt dabei mit der am Ende der Produktzuführbahn 1 vorgesehenen Schneidkante 4 zusammen. Bei jedem Umlauf des Schneidmessers wird vom Produkt 8 entsprechend dem jeweils wirksamen Vorschub eine Scheibe abgeschnitten, bei Fehlen eines Vorschubs werden Leerschnitte ausgeführt.

Unterhalb der Produktzuführbahn befinden sich die Komponenten eines Transportsystems, mittels dessen eine Papierbahn 6 in der Weise in Richtung der Schneidebene 2 unterhalb der Schneidkante 4 zugeführt werden kann, dass das Schneidmesser 3 bei einem Umlauf zusammen mit einer Produktscheibe einen Abschnitt dieser Papierbahn 6 abtrennt, der dann als Zwischenlage zusammen mit der abgeschnittenen Scheibe auf eine Sammelfläche 9 für die aufgeschnittenen Produkte fällt.

Die Papierbahn 6 wird von einer Vorratsrolle 5 abgezogen und mittels geeigneter Fördereinrichtungen zu einer Perforierungsstation 7 geführt, in der in die Papierbahn eine Querperforation eingebracht wird. In Laufrichtung der Bahn aufeinander folgende Querperforationen legen die Länge des jeweils als Zwischenlage abzutrennenden Papierabschnitts fest, denn der Papiervorschub wird so gesteuert oder geregelt, dass bei jedem durch das Schneidmesser 3 erfolgenden Papier-Abtrennvorgang die Quer-Perforierung in der Schneidebene 2 liegt.

Aufgrund des Durchschneidens der Querperforation ist es beispielsweise möglich, im Falle einer Papierbahn mit einer Breite von 100 mm die tatsächliche Papierschneidelänge auf beispielsweise 30 bis 40 mm zu verringern, wobei sich diese verringerte Papierschneidelänge aus der Summe der Breite der zu durchschneidenden Stege in der Querperforation zusammensetzt.

Damit ist ohne weiteres ersichtlich, dass die Messerstandzeit gegenüber herkömmlichen Vorrichtungen, bei denen ohne Querperforation geschnitten werden muss, wesentlich erhöht und mehr als verdoppelt werden kann. Da dabei der zur Erzielung dieses Vorteils zu treffende Aufwand gering ist, kommt diesem durch die Erfindung erzielten Vorteil besondere Bedeutung zu.

## Patentansprüche

1. Vorrichtung zum Aufschneiden von Lebensmittelprodukten wie Wurst, Schinken, Käse und dergleichen, mit einer Einrichtung zur Zuführung der aufzuschneidenden Produkte (8) zu einer durch ein umlaufendes Schneidmesser (3) und eine mit diesem zusammenwirkende, am Ende der Produktzuführbahn (1) vorgesehene Schneidkante (4) bestimmten Schneidebene (2) sowie einem Transportsystem für eine Papierbahn (6), die von einer Vorratsrolle (5) abgezogen, der Schneidebene (2) zugeführt und in vorgebbarer Abhängigkeit von der Schnittfolge derart vorgeschoben wird, dass das Schneidmesser (3) beim Abschneiden einer Produktscheibe auch einen Abschnitt von der Papierbahn (6) abtrennt, der als Zwischenlage zusammen mit der abgeschnittenen Scheibe auch eine Sammelfläche (9) für die aufgeschnittenen Produkte fällt,
**dadurch gekennzeichnet,**
**dass** die Papierbahn (6) in Laufrichtung beabstandet Querperforierungen aufweist und dass der Papiervorschub derart gesteuert oder geregelt ist, dass bei jedem Papier-Abtrennvorgang die Quer-Perforierung in der Schneidebene (2) liegt.

2. Vorrichtung nach Anspruch 1
**dadurch gekennzeichnet,**
**dass** das Transportsystem für die Papierbahn (6) eine Station (7) zur Quer-Perforierung der Papierbahn (6) umfasst.

3. Vorrichtung nach Anspruch 2,
**dadurch gekennzeichnet,**
**dass** die Station (7) zur Querperforierung zumindest eine Perforierungswalze aufweist, die der Schneidebene (2) benachbart angeordnet ist.

4. Vorrichtung nach Anspruch 2 oder 3,
**dadurch gekennzeichnet,**
**dass** das Transportsystem für die Papierbahn (6) und die Station (7) zur Querperforierung unterhalb der Produktzuführbahn (1) angeordnet sind.

5. Vorrichtung nach einem der Ansprüche 2 bis 4,
**dadurch gekennzeichnet,**
**dass** die Perforierungswalze derart ausgebildet ist, dass die zwischen den Durchbrechungen in Querrichtung verbleibenden Stege eine minimale, für den Weitertransport der Papierbahn (6) noch erforderliche Breite aufweisen.

6. Vorrichtung nach einem der vorhergehenden Ansprüche,
**dadurch gekennzeichnet,**
**dass** das Schneidmesser (3) bei jedem Trennen der Papierbahn (6) nur durch die zwischen den Durchbrechungen verbleibenden Stege der Perforierung schneidet.

7. Vorrichtung nach einem der vorhergehenden Ansprüche,
**dadurch gekennzeichnet,**
**dass** das Schneidmesser (3) aus einem Sichelmesser besteht.

8. Vorrichtung nach einem der Ansprüche 1 bis 6,
**dadurch gekennzeichnet,**
**dass** das Schneidmesser (3) aus einem planetarisch umlaufenden Kreismesser besteht.

## Claims

1. An apparatus for the slicing of food products such as sausage, ham, cheese and the like comprising a device for the supply of the products (8) to be sliced to a cutting plane (2) defined by a rotating cutting blade (3) and by a cutting edge (4) cooperating therewith and provided at the end of the product supply path (1) as well as a transport system for a paper web (6) which is drawn off from a dispensing roll (5), is supplied to the cutting plane (2) and is fed in pre-determinable dependence on the cutting sequence such that the cutting blade (3), when cutting off a product slice, also cuts off a section from the paper web (6) which falls together with the cut-off slice as an intermediate layer onto a collection surface (9) for the sliced products,
**characterized in that**
the paper web (6) has transverse perforations spaced apart in the running direction and **in that** the paper feed is controlled or regulated such that the transverse perforation lies in the cutting plane (2) in each paper cutting step.

2. An apparatus in accordance with claim 1 **characterized in that** the transport system for the paper web (6) includes a station (7) for the transverse perforation of the paper web (6).

3. An apparatus in accordance with claim 2, **characterized in that** the station (7) for the transverse perforation has at least one perforating roll which is arranged adjacent to the cutting plane (2).

4. An apparatus in accordance with claim 2 or claim 3, **characterized in that** the transport system for the paper web (6) and the station (7) are arranged beneath the product supply path (1) for the transverse perforation.

5. An apparatus in accordance with any one of the claims 2 to 4, **characterized in that** the perforating roll is made such that the webs remaining in the transverse direction between the openings have a minimum width required for the further transport of the paper web (6).

6. An apparatus in accordance with any one of the preceding claims, **characterized in that** the cutting blade (3) only cuts through the webs of the perforation remaining between the openings in each cutting of the paper web (6).

7. An apparatus in accordance with any one of the preceding claims, **characterized in that** the blade (3) consists of a scythe-like blade.

8. An apparatus in accordance with any one of the claims 1 to 6, **characterized in that** the blade (3) consists of a planetarily revolving circular blade.

## Revendications

1. Dispositif pour trancher des produits alimentaires tels que saucisses, jambon, fromage et similaire comportant des moyens pour l'amenée des produits à trancher (8) vers un plan de coupe (2) défini par un couteau à trancher (3) rotatif et par une arête de coupe (4) coopérant avec celui-ci et prévue à l'extrémité de la voie d'amenée des produits (1), et comportant un système de transport pour une feuille de papier continue (6) qui est tirée depuis un rouleau de réserve (5), est amenée au plan de coupe (2) et est avancée de façon prédéfinie en fonction de la cadence de coupe, de manière à ce qu'en coupant une tranche de produit, le couteau à trancher (3) sépare aussi un segment de feuille de papier continue (6), lequel tombe comme couche intermédiaire conjointement avec la tranche découpée sur une surface de collecte (9) pour les produits tranchés,
**caractérisé en ce que** la feuille de papier continue (6) comporte dans le sens de circulation des perforations transversales à distance les unes des autres et **en ce que** l'avancement du papier est commandé ou réglé de telle sorte que la perforation transversale se trouve dans le plan de coupe (2) lors de chaque processus de séparation du papier.

2. Dispositif selon la revendication 1 **caractérisé en ce que** le système de transport pour la feuille de papier continue (6) comprend une station (7) pour la perforation transversale de la feuille de papier continue (6).

3. Dispositif selon la revendication 2, **caractérisé en ce que** la station (7) pour la perforation transversale comporte au moins un cylindre de perforation qui est agencé de façon avoisinante au plan de coupe (2).

4. Dispositif selon l'une ou l'autre des revendications 2 et 3, **caractérisé en ce que** le système de transport pour la feuille de papier continue (6) et la station (7) pour la perforation transversale sont agencés au-dessous de la voie d'amenée des produits (1).

5. Dispositif selon l'une des revendications 2 à 4, **caractérisé en ce que** le cylindre de perforation est réalisé de manière à ce que les barrettes restant entre les traversées dans le sens transversal présentent une largeur minimale encore nécessaire pour la poursuite du transport de la feuille de papier continue (6).

6. Dispositif selon l'une des revendications précédentes, **caractérisé en ce que** le couteau à trancher (3) coupe lors de chaque séparation de la feuille de papier continue (6) seulement à travers les barrettes de la perforation restant entre les traversées.

7. Dispositif selon l'une des revendications précédentes, **caractérisé en ce que** le couteau à trancher (3) se compose d'un couteau en forme de faucille.

8. Dispositif selon l'une des revendications 1 à 6, **caractérisé en ce que** le couteau à trancher (3) se compose d'un couteau circulaire en révolution planétaire.
